# EUROPÄISCHE PATENTSCHRIFT

(11) **EP 1 280 716 B1**
(45) Veröffentlichungstag und Bekanntmachung des Hinweises auf die Patenterteilung: **28.07.2004**
(21) Anmeldenummer: 01936339.9
(22) Anmeldetag: 08.05.2001
(51) Int. Cl.: B65F 1/14, B30B 9/30

(54) **VORRICHTUNG ZUM SAMMELN UND VERDICHTEN VON PAPIERHANDTÜCHERN**
DEVICE FOR GATHERING AND COMPACTING PAPER TOWELS
DISPOSITIF POUR COLLECTER ET COMPACTER DES SERVIETTES EN PAPIER

(30) Priorität: 08.05.2000 DE 20008088 U
(43) Veröffentlichungstag der Anmeldung: 05.02.2003
(73) Patentinhaber: Blatz, Wilhelm, 63486 Bruchköbel (DE)
(72) Erfinder: Blatz, Wilhelm, 63486 Bruchköbel (DE)
(74) Vertreter: Stoffregen, Hans-Herbert, Dr. Dipl.-Phys.
(86) Internationale Anmeldenummer: PCT/EP2001/005210
(87) Internationale Veröffentlichungsnummer: WO 2001/085576

(56) Entgegenhaltungen:
- EP-A- 0 438 978
- DE-U- 8 809 884
- US-A- 4 519 308

## Beschreibung

Die Erfindung bezieht sich auf eine Vorrichtung zum Sammeln und Verdichten von kompaktierbaren Gütern wie Papierhandtüchern, umfassend ein eine zum Zuführen der Güter bestimmte Öffnung aufweisendes Gehäuse mit einer die kompaktierbaren Güter aufnehmenden Aufnahme sowie ein oberhalb der Aufnahme verlaufendes um eine Achse verschwenkbares Verdichtungselement, mittels dessen die Güter zwischen dem Boden der Aufnahme und dem Verdichtungselement kompaktierbar sind.

Eine entsprechende Vorrichtung ist der DE 31 22 355 A1 zu entnehmen. Um Papierhandtücher zu sammeln und zu verdichten ist ein schachtartiger mit einer Öffnung versehener Behälter vorgesehen, in dem ein Boden entgegen der Wirkung eines Kraftspeichers verschiebbar ist. Im Bereich der Einfüllöffnung ist eine Verdichtungsvorrichtung vorgesehen, die aus einer Klappe besteht, die an einer Schwenkachse befestigt und gemeinsam mit dieser aus einer etwa vertikalen Grundstellung in eine horizontale Wirkstellung verschwenkbar ist. Hierdurch ergibt sich die Möglichkeit, Papierhandtücher zusammenzupressen. Nachteilig bei der entsprechenden Vorrichtung ist es, dass eine Handbetätigung erfolgt, wobei zudem festzustellen ist, dass dies häufig mit noch feuchten Händen geschieht, so dass hygienische Bedenken erwachsen.

Der vorliegenden Erfindung liegt die Aufgabe zugrunde, eine Vorrichtung der eingangs genannten Art derart weiterzubilden, dass mit konstruktiv einfachen Maßnahmen ein problemloses Verdichten von kompaktierbaren Gütern, insbesondere von Papierhandtüchern möglich ist, ohne dass es dem Grunde nach eines manuellen Eingriffs bedarf. Dabei soll eine hohe Zuverlässigkeit gegeben sein, wobei im erforderlichen Umfang Presskräfte erzeugbar sein sollen.

Erfindungsgemäß wird das Problem im Wesentlichen dadurch gelöst, dass von dem Verdichtungselement ein Antrieb mit einem Getriebe ausgeht, das zum Verschwenken des Verdichtungselementes mit einem um die Achse als Krümmungsmittelpunkt gekrümmt verlaufenden Zahnelement kämmt.

Abweichend vom vorbekannten Stand der Technik wird ein vorzugsweise plattenförmiges Verdichtungselement wie Plattenkolben benutzt, das selbst die Elemente umfasst, die zum Verschwenken benötigt werden, so dass bei leichter Bauweise des Verdichtungselementes selbst die erforderliche Masse aufgrund des integrierten Antriebs und gegebenenfalls weiterer Steuerorgane wie gegebenenfalls Transformator zur Verfügung gestellt wird, um die zu kompaktierenden Güter wie Papierhandtücher im erforderlichen Umfang verdichten zu können. Dabei ist vorgesehen, dass der Antrieb, wie ein elektrischer Motor, sowie das Getriebe von der öffnungsseitig verlaufenden Fläche des Verdichtungselementes ausgehen.

Das Getriebe umfasst zumindest zwei Zahnräder, von denen eines mit dem Zahnelement, wie einer gekrümmten Zahnstange, kämmt.

Um das zu kompaktierende Gut gezielt in das Gehäuse und somit in Richtung der Aufnahme abgeben zu können, ist im Weiteren vorgesehen, dass sich innerhalb der Öffnung in einem der Achse gegenüber liegenden Bereich ein Abweiser erstreckt, der dem gehäuse die zu kompaktieren Güter zuführt. Die achse verläuft in einem ersten Randbereich des Verdichtungselementes, wobei vom achsfemen Randbereich des Verdichtungselementes ein das Verdichtungselement öffnungsseitig abdeckendes Abdeckelement ausgeht, das sich verdichtungselementstellungsunabhängig zumindest bis zum Abweiser erstreckt.

Bei dem Abdeckelement selbst handelt es sich insbesondere um ein gebogenes blattförmiges Element wie ein Blechelement, das mit dem achsfernverlaufenden Randbereich des Dichtungselementsverbunden ist und derart gebogen verläuft, dass sich das Abdeckelement bei horizontal oder im Wesentlichen horizontal verlaufender Stellung des Verdichtungselements entlang des Abweisers bis hin zur Achse erstreckt und achsseitig in einer Führung verläuft, die sich entlang achsseitiger Innenfläche des Gehäuses erstreckt, und zwar zwischen der Innenfläche und der Achse.

Der achsfernliegende Randbereich des Verdichtungselementes und die Führung für das Abdeckelement selbst verlaufen parallel zueinander und parallel zur Achse.

Die die zu kompaktierenden Güter aufnehmende Aufnahme sollte ein Papiersack oder mit einem Papiersack ausgekleidet sein, so dass die verdichteten Güter zusammen mit dem Papiersack als Einheit aus der Vorrichtung entfembar und entsorgbar sind.

Das Verdichtungselement weist im Schnitt vorzugsweise eine Trapezform auf, wobei deren Seitenflächen einen gekrümmten Verlauf zeigen. Die kürzere Basisfläche erstreckt sich dabei aufnahmeseitig.

Das Abdeckelement hat eine Erstreckung derart, dass bei horizontal oder im Wesentlichen horizontal verlaufendem Verdichtungselement die Abdeckung unmittelbar im Bereich der Achse endet. Ferner sollte der Abweiser abdeckungsseitig in seiner Geometrie dem Verlauf der Abdeckung angepasst sein, so dass sichergestellt ist, dass zu verdichtende Güter nicht zwischen Abdeckung und Abweiser gelangen können.

Des Weiteren kann zur Füllstandsüberwachung der der Aufnahme zugeführten Güter ein Sensor wie Lichtschranke vorgesehen sein, so dass ein automatisches Verdichten der Güter nach Erreichen einer vorgegebenen Füllstandshöhe in der Aufnahme erfolgt.

Die Erfindung wird nachstehend anhand der der Zeichnung zu entnehmender bevorzugter Ausführungsbeispiele näher erläutert.

Es zeigen:
- Fig. 1: öffnungsseitiger Bereich einer Vorrichtung zum Verdichten von Gütern,
- Fig. 2: eine der Fig. 1 entsprechende Darstellung mit verschiedenen Stellungen eines Verdichtungselementes und
- Fig. 3: ein Blockschaltbild.

In den Fig. 1 und 2 ist in Schnittdarstellung und im Ausschnitt eine Vorrichtung 10 zum Verdichten von kompaktierbaren Gütern wie insbesondere von Papierhandtüchern dargestellt. Die Vorrichtung 10 umfasst ein Gehäuse 12 mit einer Öffnung 14, über die die Güter zuführbar sind. Bodenseitig weist das Gehäuse 12 eine Aufnahme wie Presskorb 16 auf, der mit einem insbesondere aus recyclebarem Material bestehenden Sack wie einem Papiersack auskleidbar ist, um mittels der Vorrichtung 10 kompaktierte Güter zusammen mit dem Sack als Einheit entfernen und entsorgen zu können.

Zum Verdichten des dem Gehäuse 12 zugeführten Gutes ist ein als Plattenkolben zu bezeichnendes Verdichtungselement 18 vorgesehen, das im Bereich eines Randes 20 um eine Achse 22 schwenkbar ist, die ihrerseits entlang einer Innenwandfläche 24 des Gehäuses 12 verläuft. Wie die Schnittdarstellungen der Fig. 1 und 2 verdeutlichen, weist der Plattenkolben 18 im Schnitt eine trapezförmige Geometrie auf, dessen Seitenflächen 26, 28 gekrümmt verlaufen und dessen kürzere Basisfläche 30 sich aufnahmeseitig erstreckt. Auf der Oberseite, d.h. im öffnungsseitigen Bereich 32 ist in dem Plattenkolben 18 ein Antrieb in Form eines Elektromotors 34 mit von diesem ausgehenden Getriebe 36 vorgesehen, das zumindest zwei Zahnräder 38, 40 umfassen sollte, von denen das nicht unmittelbar mit der Abtriebswelle verbundene Zahnrad 40 seinerseits mit einer gekrümmt verlaufenden Zahnstange 42 kämmt, die um die Achse 22 als Krümmungsmittelpunkt gebogen ist. Hierdurch ergibt sich der Vorteil, dass beim Betätigen des Elektromotors 34 und Kämmen des Zahnrades 40 mit der Zahnstange 42 der Plattenkolben 32 verschwenkt wird, so dass in dem Presskorb 16 vorhandene Güter verpresst werden können. Die Zahnstange 42 folgt demnach einem Kreisabschnitt mit der Achse 22 als Mittelpunkt.

Die Zahnstange 42 selbst kann dabei an einer senkrecht zur Wandung 24 verlaufenden Innenfläche des Gehäuses 12 angeordnet sein.

Wie die Fig. 1 und 2 verdeutlichen, geht von der achsnahen Innenwandfläche 24 des Gehäuses 12 em Abweiser 44 aus, der sicherstellt, dass das über die Öffnung 14 gelangende Gut dem Gehäuse 12 und damit dem Presskorb 16 dem Bereich zugeführt wird, der achsfern liegt. Somit ist gewährleistet, dass bei angehobenem Plattenkolben 18, also zugänglicher Aufnahme 16, das Gut nicht zwischen dem Plattenkolben 18 und der Innenwandung 24 gelangen kann. Zusätzlich ist eine Abdeckung 46 vorgesehen, die sich vom achsfernliegenden Randbereich 48 des Kolbens 18 bis hin zur Unterseite des Abweisers 44 und sodann entlang der Innenwandfläche 24 des Gehäuses 12 erstreckt. Bei horizontal oder im Wesentlichen horizontal verlaufendem Plattenkolben 18 weist demzufolge das Abdeckelement 46 im Schnitt die Geometrie einer Halbellipse oder etwa einer Halbellipse auf Das Abdeckelement 46 erstreckt sich dabei im Bereich der Innenwandung 24 entlang einer Führung.

Ferner weist der Abweiser 44 abdeckelementseitig eine dem Verlauf des Abdeckelements 44 angepasste Geometrie auf, so dass sich beim Verstellen des Plattenkolbens 18 und damit des Abdeckelements 46 kein Spalt zwischen dem Abweiser 44 und dem Abdeckelement 46 selbst ausbilden kann, in den ansonsten auf dem Abdeckelement 46 gegebenenfalls haften gebliebenes Gut gelangen kann.

Verschiedene Stellungen des Plattenkolbens 18 sind der Fig. 2 zu entnehmen. Man erkennt, dass beim Kämmen des Zahnrades 40 mit der Zahnstange 42 das gewünschte Verschwenken des Plattenkolbens 18 erfolgt, ohne dass es zusätzlicher Maßnahmen bedarf. Dadurch, dass der Antrieb 34 einschließlich Steuerung und gegebenenfalls notwendigem Transformator in den Plattenkolben 18 integriert sind, ergibt sich des Weiteren der Vorteil, dass bei relativ leichtem Aufbau des Plattenkolbens 18 selbst ein hinreichendes Gewicht gegeben ist, um die Güter wie Papierhandtücher im erforderlichen Umfang verdichten zu können.

Der Fig. 3 ist ein Blockschaltbild für die erfindungsgemäße Vorrichtung zum Verdichten von Gut, insbesondere Papierhandtüchern, zu entnehmen, um dieses auf ein geringes Volumen verdichten zu können.

Die Steuerung erfolgt mikroprozessorgesteuert, wobei zusätzlich ein Sensor 52 zur Füllstandsüberwachung der Aufnahme 16 vorgesehen sein kann, wodurch der Plattenkolben 18 von seiner angehobenen im Bereich des Abweisers 14 befindlichen Stellung (Stellung 48 in Fig. 2) in seine horizontal verlaufende Stellung (Stellung 50 in Fig. 2) durch Kämmen des Zahnrades 40 mit der gekrümmten Zahnstange 42 verschwenkt wird. Ferner ist ein Sicherheitsschalter 54 vorgesehen. Auch können Taster 56, 58 zur Inbetriebnahme bzw. zum Ausschalten vorgesehen sein.

## Patentansprüche

1. Vorrichtung (10) zum Sammeln und Verdichten von kompaktierbaren Gütern wie Papierhandtüchern, umfassend ein eine zum Zuführen der Güter bestimmte Öffnung (14) aufweisendes Gehäuse (12) mit einer die kompaktierbaren Güter aufnehmenden Aufnahme (16) sowie ein oberhalb der Aufnahme verlaufendes um eine Achse (22) verschwenkbares Verdichtungselement (18), mittels dessen die Güter zwischen dem Boden der Aufnahme und dem Verdichtungselement kompaktierbar sind,
**dadurch gekennzeichnet,**
**dass** von dem Verdichtungselement (18) ein Antrieb (34) ausgeht, der zum Verschwenken des Verdichtungselementes mit einem um die Achse (22) als Krümmungsmittelpunkt gekrümmt verlaufenden Zahnelement (42) kämmt.

2. Vorrichtung nach Anspruch 1,
**dadurch gekennzeichnet,**
**dass** das Verdichtungselement (18) ein plattenförmiger Kolben ist, wobei vorzugsweise von dessen öffnungsseitigem Bereich (32) der Antrieb (34) wie Elektromotor sowie ein Getriebe (36) ausgehen.

3. Vorrichtung nach Anspruch 1 oder 2,
**dadurch gekennzeichnet,**
**dass** das Getriebe (36) zumindest zwei Zahnräder (38, 40) umfasst, von denen eines mit dem Zahnelement (42), wie einer gekrümmtern Zahnstange kämmt.

4. Vorrichtung nach zumindest emem der vorhergehenden Ansprüche,
**dadurch gekennzeichnet,**
**dass** sich innerhalb der Öffnung (14) des Gehäuses (12) in einem der Achse (22) gegenüberliegenden Bereich ein abweiser erstreckt, der dem Gehäuse (12) die zu kompaktierenden Güter zuführt.

5. Vorrichtung nach zumindest einem der vorhergehenden Ansprüche,
**dadurch gekennzeichnet,**
**dass** die Achse (22) in einem ersten Randbereich (20) des Verdichtungselementes (18) verläuft.

6. Vorrichtung nach Anspruch 4,
**dadurch gekennzeichnet,**
**dass** vom achsfernen (zweiten) Randbereich (48) des Verdiehtungselementes (18) ein das Verdichtungselement öffnungsseitig abdeckendes Abdeckelement (46) ausgeht, das sich verdichtungselementstellungsunabhängig zumindest bis zu dem Abweiser (44) erstreckt.

7. Vorrichtung nach zumindest einem der vorhergehenden Ansprüche,
**dadurch gekennzeichnet,**
**dass** das Abdeckelement (46) ein gebogenes insbesondere blattförmiges Element wie Blechelement ist, das mit dem achsfernen dem Randbereich (48) des Verdichtungselementes (18) verbunden ist und derart gebogen verläuft, dass sich dieses verdichtungselementstellungsunabhängig entlang des Abweisers (44) bis hin zur Achse (22) erstreckt und achsseitig in einer Führung verläuft, die sich entlang der achsseitigen Innenwandfläche (24) des Gehäuses (12) erstreckt.

8. Vorrichtung nach zumindest einem der vorhergehenden Ansprüche,
**dadurch gekennzeichnet,**
**dass** der achsfernliegende Randbereich (48) des Verdichtungselementes (18) und die Führung für das Abdeckelement parallel zueinander und parallel zu der Achse (22) verlaufen.

9. Vorrichtung nach zumindest einem der vorhergehenden Ansprüche,
**dadurch gekennzeichnet,**
**dass** die zu kompaktierende Güter aufnehmende Aufnahme (16) ein Sack wie Papiersack ist.

10. Vorrichtung nach zumindest einem der vorhergehenden Ansprüche,
**dadurch gekennzeichnet,**
**dass** das Verdichtungselement (18) im Schnitt trapezförmig mit gekrümmt verlaufenden Seitenflächen (26, 28) ist.

11. Vorrichtung nach zumindest einem der vorhergehenden Ansprüche,
**dadurch gekennzeichnet,**
**dass** bei horizontalen oder im Wesentlichen horizontal verlaufendem Verdichtungselement (18) das Abdeckelement (46) unmittelbar im Bereich der Achse (22) endet.

12. Vorrichtung nach zumindest einem der vorhergehenden Ansprüche,
**dadurch gekennzeichnet,**
**dass** der Abweiser (44) abdeckelementenseitig in seiner Geometrie dem Verlauf des Abdeckelements (46) angepasst ist.

13. Vorrichtung nach zumindest einem der vorhergehenden Ansprüche,
**dadurch gekennzeichnet,**
**dass** für die Vorrichtung (10) benötigte elektrische Steuerung einschließlich eines gegebenenfalls erforderlichen Transformators in bzw. an dem Verdichtungselement (18) angeordnet sind.

14. Vorrichtung nach zumindest einem der vorhergehenden Ansprüche,
**dadurch gekennzeichnet,**
**dass** zur Füllstandsüberwachung der der Aufnahme (16) zugeführten Güter ein Sensor, wie eine Lichtschranke, vorgesehen ist.

## Claims

1. Device (10) for gathering and compacting compactible goods such as paper towels, comprising a housing (12) provided with an opening (14) for supplying the goods, with a receptacle (16) for accommodating the compactible goods and with a compacting element (18) that is pivotable about an arbor (22) and extends above the receptacle, the goods between the receptacle bottom and the compacting element being compactible by means of said compacting element,
**characterized in**
**that** a drive (34) proceeds from the compacting element (18) which, to pivot the compacting element, meshes with a denticulated element (42) that curves about the arbor (22) serving as a centre of curvature.

2. Device according to claim 1,
**characterized in**
**that** the compacting element (18) is a plate-like piston, the drive (34), such as an electromotor, and a gearing (36) preferably proceeding from its area (32) on the end with the opening.

3. Device according to claim 1 or 2,
**characterized in**
**that** the gearing (36) comprises at least two gear wheels (38, 40), one of which meshes with the denticulated element (42), e.g. a curved rack.

4. Device according to at least one of the preceding claims,
**characterized in**
**that** within the opening (14) of the housing (12), in an area opposite the arbor (22), a deflector bar extends, supplying the goods to be compacted to the housing (12).

5. Device according to at least one of the preceding claims,
**characterized in**
**that** the arbor (22) extends in a first peripheral area (20) of the compacting element (18).

6. Device according to claim 4,
**characterized in**
**that** a cover element (46) covering the compacting element on the side with the opening proceeds from the (second) peripheral area (48) of the compacting element (18) that is remote from the arbor, said cover element (46) extending at least to the deflector bar (44) independent of the position of the compacting element.

7. Device according to at least one of the preceding claims,
**characterized in**
**that** the cover element (46) is a curved, in particular, lamellar element, such as a sheet metal element, which is connected with the peripheral area (48) of the compacting element (18) remote from the arbor and curved in such a way that it extends along the deflector bar (44) to the arbor (22) independent of the position of the compacting element, and runs on the arbor side in a guide which extends along the inner surface (24) on the arbor side of the housing (12).

8. Device according to at least one of the preceding claims,
**characterized in**
**that** the peripheral area (48) of the compacting element (18) remote from the arbor and the guide for the cover element extend parallel to one another and parallel to the arbor (22).

9. Device according to at least one of the preceding claims,
**characterized in**
**that** the receptacle (16) receiving the goods to be compacted is a bag, such as a paper bag.

10. Device according to at least one of the preceding claims,
**characterized in**
**that** the compacting element (18) is trapezoidal in cross section and has curved side surfaces (26, 28).

11. Device according to at least one of the preceding claims,
**characterized in**
**that**, when the compacting element (18) is horizontal or essentially horizontal, the cover element (46) ends directly in the area of the arbor (22).

12. Device according to at least one of the preceding claims,
**characterized in**
**that**, on the side with the cover element, the deflector bar (44) is adapted in its geometry to the shape of the cover element (46).

13. Device according to at least one of the preceding claims,
**characterized in**
**that** electrical controlling means required for the device (10), including a transformer that might be required, are located in or on the compacting element (18).

14. Device according to at least one of the preceding claims,
**characterized in**
**that** a sensor, such as a light barrier, is provided for monitoring the fill level of the goods supplied to the receptacle (16).

## Revendications

1. Dispositif (10) pour collecter et compacter des produits compactables tels que des serviettes en papier, comprenant un boîtier (12) présentant une ouverture (14) d'introduction des produits, un réceptacle (16) accueillant ces produits compactables et, au-dessus de ce réceptacle, un élément compacteur (18) basculant autour d'un axe (22), pour compacter les produits entre lui et le fond du réceptacle,
**caractérisé en ce que**
de l'élément compacteur (18) part un entraînement (34) qui, pour basculer, engrène avec un élément denté (42) disposé en arc de cercle autour de l'axe (22) comme centre de courbure.

2. Dispositif selon la revendication 1,
**caractérisé en ce que**
l'élément compacteur (18) est un piston en forme de plaque, et l'entraînement (34), tel qu'un moteur électrique, ainsi que l'engrenage (36) partent de préférence de la zone (32) du piston située du côté de l'ouverture.

3. Dispositif selon les revendications 1 ou 2,
**caractérisé en ce que**
l'engrenage (36) comprend au moins deux pignons (38, 40) dont l'un engrène avec l'élément denté (42), tel qu'une crémaillère courbe.

4. Dispositif selon au moins une des revendications précédentes,
**caractérisé en ce que**
à l'intérieur de l'ouverture (14) du boîtier (12), dans une zone faisant face à l'axe (22), se trouve un déflecteur (44) qui dirige vers le boîtier (12) les produits à compacter.

5. Dispositif selon au moins une des revendications précédentes,
**caractérisé en ce que**
l'arc (22) se trouve dans une première zone marginale (20) de l'élément compacteur (18).

6. Dispositif selon la revendication 4,
**caractérisé en ce que**
de la (seconde) zone marginale (48), éloignée de l'axe de l'élément compacteur (18), part un élément de couverture (46) recouvrant l'élément compacteur du côté de l'ouverture et qui, indépendamment de la position de cet élément, va jusqu'au déflecteur (44).

7. Dispositif selon au moins une des revendications précédentes,
**caractérisé en ce que**
l'élément de couverture (46) est un élément courbe, notamment en forme de feuille comme une tôle, qui est relié à la zone (48) de l'élément compacteur (18) et dont la forme recourbée est telle qu'il s'étend, indépendamment de la position de l'élément compacteur, en passant le long du déflecteur et en se dirigeant vers l'axe (22) du côté duquel il se termine dans un guidage situé sur la face interne (24) de la paroi du boîtier située du côté de l'axe.

8. Dispositif selon au moins une des revendications précédentes,
**caractérisé en ce que**
la zone marginale (48), éloignée de l'axe, de l'élément compacteur (18) et le guidage de l'élément de couverture sont parallèles entre eux et parallèles à l'axe (22).

9. Dispositif selon au moins une des revendications précédentes,
**caractérisé en ce que**
le réceptacle (16) accueillant les produits à compacter est un sac tel qu'un sac en papier.

10. Dispositif selon au moins une des revendications précédentes,
**caractérisé en ce que**
l'élément compacteur (18) a en coupe la forme d'un trapèze avec des faces latérales (26, 28) courbes

11. Dispositif selon au moins une des revendications précédentes,
**caractérisé en ce que**
quand l'élément compacteur (18) est horizontal ou sensiblement horizontal, l'élément de couverture (46) se termine directement dans la zone de l'axe (22).

12. Dispositif selon au moins une des revendications précédentes,
**caractérisé en ce que**
le déflecteur (44), de côté de l'élément compacteur (46), a sa géométrie adaptée au déplacement de cet élément.

13. Dispositif selon au moins une des revendications précédentes,
**caractérisé en ce que**
la commande électrique nécessaire au dispositif (10), y compris un transformateur éventuellement nécessaire, est moulée sur ou dans l'élément compacteur (18).

14. Dispositif selon au moins une des revendications précédentes,
**caractérisé en ce que**
il est prévu un détecteur, tel qu'une barrière photoélectrique, pour surveiller le remplissage des produits amenés au réceptacle (16).
